# EUROPÄISCHE PATENTSCHRIFT

(11) **EP 0 530 635 B1**
(45) Veröffentlichungstag und Bekanntmachung des Hinweises auf die Patenterteilung: **14.05.1997**
(21) Anmeldenummer: 92114418.4
(22) Anmeldetag: 24.08.1992
(51) Int. Cl.: C11D 3/20, C11D 3/386, C11D 3/37

(54) **Neutrales maschinelles Geschirrspülmittel**
Neutral composition for dishwashing machine
Composition neutre pour laver la vaisselle en machine

(30) Priorität: 29.08.1991 DE 4128767
(43) Veröffentlichungstag der Anmeldung: 10.03.1993
(73) Patentinhaber: Joh. A. Benckiser GmbH, D-67059 Ludwigshafen (DE)
(72) Erfinder: Golz, Klaus, W-6800 Mannheim 24 (DE); Hertling, Ludwig, W-6843 Biblis (DE); Magg, Harald, Dr., W-6802 Ladenburg (DE); Wäschenbach, Guido, Dr., W-6800 Mannheim 81 (DE)
(74) Vertreter: Lederer, Franz, Dr.

(56) Entgegenhaltungen:
- EP-A- 0 368 341
- DE-A- 2 230 453
- DE-C- 3 532 586
- FR-A- 2 016 272
- FR-A- 2 130 382
- FR-A- 2 184 726

## Beschreibung

Die Erfindung betrifft ein neutrales maschinelles Geschirrspülmittel.

Aus der DE-OS 38 33 047 sind saure Geschirreinigungsmittel bekannt, die in 0,5-0,7 %iger wässriger Lösung einen pH-Wert von 2-6, vorzugsweise 3-5 aufweisen. Als Gerüstsubstanzen enthalten diese sauren Geschirreinigungsmittel 5-80 Gew.% an Hydroxypolycarbonsäuren wie beispielsweise Zitronensäure und Natriumcitrat. Sie enthalten ferner 0,5-5 Gew.% wenigstens eines Enzyms aus der Gruppe der Hydrolasen, wie Proteasen und Lipasen, sowie vorzugsweise Amylasen.

Die DE-PS 35 32 586 betrifft phosphatfreie, sauer eingestellte Spülmittel in Pulverform für Geschirrspülmaschinen, die eine polymere organische Carbonsäure, eine schwach sauer reagierende organische Säure, wie beispielsweise Zitronensäure, ein nichtionogenes Tensid, Kieselsäure und Füllstoffe enthalten.

Die DE-AS 1 151 627 offenbart saure Reinigungsmittel, insbesondere für Geschirrspülmaschinen, die schwer lösliche gemischte Ethylenoxyd- und Propylenoxydanlagerungsprodukte an beispielsweise Nonylphenol sowie Zusätze von sauer wirkenden Mitteln wie beispielsweise Zitronensäure enthalten.

Die DE-AS 1 628 632 offenbart ein Verfahren zum maschinellen Spülen von Geschirr, wobei durch entsprechend saure Mittel in der Vorreinigungsflotte ein pH-Wert von 3-6 und in der Klarspülflotte ein pH-Wert von 4-6 eingestellt wird.

In der US-PS 3 553 139 werden Geschirrspülmittel offenbart, die ein Enzym und eine Perverbindung enthalten.

Die GB-PS 1 197 446 offenbart Geschirrspülmittel, wobei die Erfindung darin gesehen wird, daß diesen ein amylolytisches Enzym zugesetzt wird. Diese bekannten Geschirrspülmittel besitzen einen pH-Wert von 7,0-9,0 und weisen einen hohen Phosphatgehalt auf. Insbesondere für maschinelles Geschirrspülen sollen diese Mittel 40-60 % Alkaliphosphat enthalten.

Die GB-PS 1 323 670 offenbart Wasch- und Reinigungsmittel, die phosphatfrei sein sollen und ein bestimmtes oberflächenaktives Mittel enthalten sollen. Der pH-Wert dieser Mittel ist völlig unkritisch und kann im weiten Bereich von 6-10 liegen. Diese bekannten Mittel sind Waschmittel, insbesondere zur Reinigung von Textilien. Trotz des Hinweises, daß die Zusammensetzungen auch als Reinigungsmittel beim Geschirrspülen verwendet werden können, ist es für den Fachmann offensichtlich, daß die offenbarten Zusammensetzungen zum Geschirrspülen wenig geeignet sind und insbesondere zum maschinellen Geschirrspülen völlig ungeeignet sind, weil sie viel zu stark schäumend sind.

Die DE-OS 1 792 359 betrifft ein mehrstufiges Verfahren zum maschinellen Spülen von Geschirr, wobei man ein Einweichbad vorschaltet, das Enzyme enthält. Dieses Einweichbad kann einen pH-Wert von 4-12 aufweisen.

Die DE-OS 1 692 021 offenbart Geschirrspülmittel, die zwingend Alkaliphosphate enthalten.

Die DE-OS 2 060 485 offenbart enzymatische Spülmittel mit einem pH-Wert von 6,5-6,8, die als Handspülmittel oder Klarspülmittel (Glanzspülmittel) eingesetzt werden sollen. Wegen ihres hohen Tensidgehaltes sind sie als maschinelle Geschirrspülmittel nicht geeignet.

Es wurde allgemein angenommen, daß maschinelle Geschirrspülmittel insbesondere zur Entfernung hartnäckiger und angetrockneter Verschmutzungen stark alkalisch sein müssen. Da man aber feststellte, daß stark alkalische Reinigungsmittel auch negative Effekte hinsichtlich Verbrauchersicherheit und Umweltverhalten aufweisen, ist man in neuerer Zeit dazu übergegangen, pH-Wert-reduzierte Geschirrspülmittel einzusetzen, die in der Reinigungsflotte nur noch pH-Werte von ca. 9-11 anstelle von früher 12-12,5 erreichen. Es konnte gezeigt werden, daß pH-Wert-reduzierte Reinigungsmittel durch den Einsatz von Enzymen, die erst durch das Ersetzen des Chlorbleichsystems durch ein Bleichsystem auf Sauerstoffbasis möglich wurden, eine vergleichbar gute Gesamtreinigungsleistung erzielen.

Auch diese Gruppe von Geschirrspülmitteln besitzen noch einige Nachteile. Teilweise bestehen sie noch zu einem großen Teil aus Inhaltsstoffen, die zwar nicht mehr ätzend, aber immerhin noch reizend auf Haut oder Augen wirken. Auch die Bleichwirkung des Sauerstoffsystems bleibt hinter der des Chlorsystems zurück.

Die in DE-OS 38 33 047 beschriebenen sauren Geschirrspülmittel besitzen zwar Vorteile dahingehend, daß z.B. kein Regeneriersalz benutzt werden muß, sie müssen aber im sauren pH-Wert-Bereich eine Einbuße in der Entfernung bestimmter Anschmutzungen in Kauf nehmen. Lediglich durch eine Formulierung mit starken Komplexbildnern wie NTA oder EDTA konnte dieser Nachteil größtenteils kompensiert werden. Aufgrund ihres möglichen Potentials zur Remobilisierung von Schwermetallen aus Schlämmen oder Sedimenten sollten solche Verbindungen aber nach derzeitigem Wissen nicht in größeren Mengen in die Umwelt gelangen.

Es wurde nun gefunden, daß neutrale maschinelle Geschirrspülmittel einer bestimmten Zusammensetzung nicht nur eine bessere Verbrauchersicherheit und ein günstigeres Umweltverhalten bieten, sondern überraschenderweise eine vergleichbare oder sogar bessere Reinigungsleistung als herkömmliche Reiniger erbringen.

Die Erfindung betrifft daher flüssige oder pulverförmige, ein Buildersystem enthaltende, phosphatfreie maschinelle Geschirrspülmittel, welche in 1,0 %iger wässriger Lösung einen pH-Wert von 5-8 sicherstellen und die frei sind von NTA und EDTA. Besonders bevorzugt wird ein Buildersystem aus dem Salz einer Hydroxycarbonsäure oder aus dem Gemisch aus einer Hydroxycarbonsäure und dem Salz einer Hydroxycarbonsäure.

Bevorzugter Gegenstand der Erfindung ist ein flüssiges oder pulverförmiges maschinelles Geschirrspülmittel, welches ein Builder- oder Puffersystem aus einem Salz einer Hydroxycarbonsäure oder einem Gemisch aus einer Hydroxycarbonsäure mit dem Salz einer Hydroxycarbonsäure enthält und in 1,0 %iger wässriger Lösung einen pH-Wert von über 6-8, vorzugsweise 6,1-7,5 aufweist. Besonders bevorzugt wird ein pH-Wert von 6,2-6,5.

Das Buildersystem besteht vorzugsweise aus dem Salz einer Hydroxypolycarbonsäure mit 2-4 Carboxylgruppen, das zur pH-Wert-Einstellung mit einer Hydroxypolycarbonsäure oder sauren anorganischen Salzen vermischt werden kann. Als Builderkomponente kann auch ein geeignetes Polymer, z.B. Polyacrylat, verwendet werden. Vorzugsweise wird Natriumcitrat oder ein Gemisch aus Natriumcitrat mit Zitronensäure verwendet. Zur Einstellung des erfindungsgemäß erforderlichen pH-Wertes eignen sich Gemische mit einem überwiegenden Anteil an Natriumcitrat, beispielsweise 10 Teile Trinatriumcitrat-Dihydrat mit 1 Teil Zitronensäure wasserfrei und darüber bis zu Systemen, die ausschließlich aus Trinatriumcitrat bestehen. Besonders bevorzugt wird ein System aus 20-22 Gewichtsteilen Trinatriumcitrat je 1 Teil Zitronensäure.

Das erfindungsgemäße Geschirrspülmittel enthält im allgemeinen 20-98 Gew.% eines derartigen Buildersystems. Flüssige Geschirrspülmittelprodukte enthalten im allgemeinen 20-60 Gew.%, pulverförmige Geschirrspülmittel enthalten naturgemäß einen höheren Anteil, im allgemeinen im Bereich von 50-98 Gew.%.

Der Wasseranteil der flüssigen Geschirrspülmittel kann etwa 40-80 Gew.% betragen.

Die flüssigen Geschirrspülmittel enthalten darüber hinaus 0,2-5,0 Gew.%, bevorzugt 0,5-2 Gew.% eines Verdickers. Als Verdicker eignen sich hochmolekulare organische Polymere mit Molekulargewichten von 5 x 10⁵ bis ca. 5 x 10⁶, die aus olefinisch ungesättigten Carbonsäuren aufgebaut sind. Carboxyvinyl Polymere, wie sie z.B. von B. F. Goodrich unter der Produktbezeichnung "Carbopol" auf dem Markt sind, erwiesen sich als gut einsetzbar. Auch anorganische Verbindungen, die bei dieser Produktzusammensetzung verdickende Eigenschaften besitzen, können eingesetzt werden. Beispiele hierfür sind natürliche oder synthetische Verdicker, die auf verschieden aufgebauten Silikatgerüsten basieren. Ihr Einsatz wird in verschiedenen Patenten beschrieben, z.B. in US-Patent 4,933,101 oder EP-A2-0 407 187.

Die erfindungsgemäßen flüssigen Geschirrspülmittel sind bleichmittelfrei. Pulverförmige Reiniger können ein Bleich- oder Oxidationsmittel auf Sauerstoffbasis enthalten. Als Bleich- oder Oxidationsmittel kommen z.B. in Frage Perborate, Percarbonate, Peroxymonosulfate, Peroxydisulfate oder Peroxycarbonsäure und deren Salze. Bevorzugt sind borfreie Bleichmittel wie z.B. Caroate (Peroxymonosulfate). Eine geringe Menge Bleichmittel kann vorteilhaft sein, um der Bildung eines Sulfidbelages auf Silber vorzubeugen.

Die erfindungsgemäßen Geschirrspülmittel können auch einen geringen Gehalt von im allgemeinen 0,2-5, vorzugsweise 0,5-2 Gew.% eines nichtionischen Tensids enthalten. Hierzu eignen sich alle für diesen Zweck üblichen nichtionischen Tenside, insbesondere Fettalkoholalkoxylate. Anionische Tenside sollen vorzugsweise nicht verwendet werden.

Vorzugsweise enthalten die erfindungsgemäßen maschinellen Geschirrspülmittel ein oder mehrere Enzyme, wie beispielsweise Amylase, Protease, Lipase, Cellulase. Durch die kombinierte Anwendung von Amylase und Protease wurden die besten Reinigungsergebnisse erzielt. Bei den hier beschriebenen pH-Bereichen lassen sich diese Enzyme besonders effektiv einsetzen; so erreicht zum Beispiel die temperaturstabile Amylase Termamyl (Novo) bei pH 7-8 das Optimum ihres Wirkungsspektrums. Die Enzyme kommen in Granulatform oder in Lösung mit handelsüblichen Konzentrationen bzw. Aktivitäten zum Einsatz, wobei der Gehalt an Enzymen bei 0,5-6, vorzugsweise 1-4 Gew.% liegen kann.

Weitere übliche Zusätze sind Farbstoffe und Duftstoffe und gegebenenfalls bei flüssigen Produkten Konservierungsmittel, wozu z.B. Verbindungen auf Isothiazolinon-Basis geeignet sind.

Erfindungsgemäß besonders bevorzugt werden flüssige Geschirrspülmittel.

Ein besonders bevorzugtes flüssiges Geschirrspülmittel gemäß vorliegender Erfindung besteht im wesentlichen aus
a) 20-60 Gew.% eines Buildersystems bestehend aus Natriumcitrat und Zitronensäure,
b) 0,5-2 Gew.% eines nichtionischen Tensids,
c) 0,5-2 Gew.% eines oder mehrerer Enzyme,
d) 0,5-2 Gew.% eines Verdickers,
e) 38-78 Gew.% Wasser.

Die erfindungsgemäßen neutralen Geschirrspülmittel sind wegen ihres neutralen pH-Wertes weder ätzend noch reizend und benötigen deshalb keine besonders gesicherte Verpackung. Ein gutes Spülergebnis kann schon bei einer relativ niedrigen Einsatzmenge von 15-20 g Pulver bzw. 20-50 ml Flüssigreiniger erzielt werden. Alle Inhaltsstoffe sind nach derzeitigem Wissen weder giftig noch anderweitig gesundheitsgefährdend. Die hier beschriebenen Reinigungsmittel stellen deshalb eine umwelt- und verbraucherfreundliche Alternative zu den herkömmlichen Reinigern dar, die sich darüber hinaus durch ein überraschend hohes Reinigungsvermögen auszeichnen.

In den nachstehenden Vergleichsversuchen werden pulverförmige und flüssige Formulierung in Übereinstimmung mit der vorliegenden Erfindung bei verschiedenen pH-Werten verglichen. Während die Reinigungsleistung bei manchen Anschmutzungen erwartungsgemäß weniger pH-abhängig ist (Margarine), wird bei anderen Anschmutzungen die optimale Reinigungsleistung bei den vorliegenden Formulierungen schon bei einem pH-Wert um ca. 6 erreicht, die auch durch pH-Wert-Steigerung bis 9 nicht mehr steigerungsfähig ist (Eigelb, Hackfleisch). Bei bestimmten Anschmutzungen wird im pH-Wert-Bereich 6-7 bei den hier vorliegenden Zusammensetzungen ein Maximum durchlaufen (Tee), so daß in dem erfindungsgemäßen pH-Wert-Bereich in der Gesamtreinigungsleistung ein Optimum festzustellen ist.

### Prüfmethode

Die Anschmutzungsarten wurden nach DIN 44990 zubereitet und aufgetragen.
Die Trocknungszeiten der DIN 44990 wurden eingehalten.
Die Auswertung erfolgte in Anlehnung an die DIN 44990 nach einem internen Auswertungsverfahren, wobei die Note 5 für absolut sauberes Geschirr nach der Reinigung vergeben wird, die Note 0 wird vergeben, wenn kein Schmutz entfernt wird.
Um die Reinigungsbedingungen zu erschweren und damit die Leistungsfähigkeit der erfindungsgemäßen Rezepturen unter harten Bedingungen zu prüfen, wurde mit Leitungswasser von ca. 20 °d gespült, welches in der Maschine nicht enthärtet wurde.

Die Reinigermenge betrug 20 g beim Pulverreiniger. Beim Flüssigreiniger wurden 40 ml (entspricht ca. 50 g) dosiert.

Unter diesen erschwerten Prüfbedingungen wurden die in den folgenden Tabellen aufgeführten Reinigungsergebnisse erzielt. Es wurde eine BOSCH-Spülmaschine Typ S 511 eingesetzt, wobei das Normalprogramm 65°C benutzt wurde.

## Patentansprüche

1. Flüssige oder pulverförmige maschinelle Geschirrspülmittel, welche frei von Phosphat, NTA und EDTA sind, enthaltend ein Buildersystem, dadurch gekennzeichnet, daß sie in 1,0 %iger wässriger Lösung einen pH-Wert von 5 bis 8 aufweisen.

2. Geschirrspülmittel nach Anspruch 1, dadurch gekennzeichnet, daß das Buildersystem aus
a) dem Salz einer Hydroxycarbonsäure, oder
b) dem Gemisch aus einer Hydroxycarbonsäure und dem Salz einer Hydroxycarbonsäure, oder
c) dem Gemisch aus einer Hydroxycarbonsäure und dem Salz einer Hydroxycarbonsäure und einem Polymer
besteht.

3. Geschirrspülmittel nach Anspruch 2, dadurch gekennzeichnet, daß es einen pH-Wert von über 6 bis 8, vorzugsweise 6,1 bis 7,5 aufweist und ein Buildersystem aus dem Salz einer Hydroxycarbonsäure oder dem Gemisch aus einer Hydroxycarbonsäure und deren Salz enthält.

4. Geschirrspülmittel nach einem der Ansprüche 1-3, dadurch gekennzeichnet, daß es als Buildersystem Natriumcitrat oder ein Gemisch aus Zitronensäure und Natriumcitrat enthält.

5. Geschirrspülmittel nach Anspruch 4, dadurch gekennzeichnet, daß es 20-98 Gew.% Natriumcitrat oder des Gemisches aus Zitronensäure und Natriumcitrat enthält.

6. Flüssiges Geschirrspülmittel nach einem der Ansprüche 1-5, dadurch gekennzeichnet, daß es 20-60 Gew.% des Buildersystems enthält.

7. Flüssiges Geschirrspülmittel nach einem der Ansprüche 1-6, dadurch gekennzeichnet, daß es 0,2-5, vorzugsweise 0,5-2 Gew.% eines Verdickers enthält.

8. Pulverförmiges Geschirrspülmittel nach einem der Ansprüche 1-5, dadurch gekennzeichnet, daß es 1-20 Gew.% eines Bleich- oder Oxidationsmittels enthält.

9. Pulverförmiges Geschirrspülmittel nach einem der Ansprüche 1-5 und 8, dadurch gekennzeichnet, daß es 50-98 Gew.% des Buildersystems enthält.

10. Geschirrspülmittel nach einem der vorgehenden Ansprüche, dadurch gekennzeichnet, daß es 0,2-5, vorzugsweise 0,5-2 Gew.% eines nichtionischen Tensids enthält.

11. Geschirrspülmittel nach einem der vorgehenden Ansprüche, dadurch gekennzeichnet, daß es mindestens ein Enzym enthält.

12. Geschirrspülmittel nach Anspruch 11, dadurch gekennzeichnet, daß es eine Amylase und eine Protease enthält.

13. Flüssiges Geschirrspülmittel nach Anspruch 1 bestehend im wesentlichen aus
a) 20-60 Gew.% eines Buildersystems bestehend aus Natriumcitrat und Zitronensäure
b) 0,5-2 Gew.% eines nichtionischen Tensids
c) 0,5-2 Gew.% eines oder mehrerer Enzyme
d) 0,5-2 Gew.% eines Verdickers
e) 38-78 Gew.% Wasser.

14. Verwendung eines flüssigen oder pulverförmigen, phosphatfreien, ein Buildersystem enthaltenden Spülmittels, das in 1,0 %iger wässriger Lösung einen pH-Wert von über 6 bis 8 aufweist und frei ist von NTA und EDTA zum maschinellen Spülen von Geschirr.

## Claims

1. Liquid or pulverulent mechanical dishwashing agents that are free of phosphate, NTA and EDTA, comprising a builder system, characterized in that they have a pH of 5 to 8 in 1.0% aqueous solution.

2. A dishwashing agent as claimed in claim 1, characterized in that the builder system consists of
a) the salt of a hydroxycarboxylic acid, or
b) the mixture of a hydroxycarboxylic acid and the salt of a hydroxycarboxylic acid, or
c) the mixture of a hydroxycarboxylic acid and the salt of a hydroxycarboxylic acid and a polymer.

3. A dishwashing agent as claimed in claim 2, characterized in that it has a pH of above 6 to 8, preferably from 6.1 to 7.5, and that it comprises a builder system comprising the salt of a hydroxycarboxylic acid or the mixture of a hydroxycarboxylic acid and the salt thereof.

4. A dishwashing agent as claimed in any one of claims 1-3, characterized in that it comprises sodium citrate or a mixture of citric acid and sodium citrate as the builder system.

5. A dishwashing agent as claimed in claim 4, characterized in that it comprises 20-98% by weight of sodium citrate or of the mixture of citric acid and sodium citrate.

6. A liquid dishwashing agent as claimed in any one of claims 1-5, characterized in that it comprises 20-60% by weight of the builder system.

7. A liquid dishwashing agent as claimed in any one of claims 1-6, characterized in that it comprises 0.2-5, preferably 0.5-2, % by weight of a thickener.

8. A pulverulent dishwashing agent as claimed in any one of claims 1-5, characterized in that it comprises 1-20% by weight of a bleaching or oxidizing agent.

9. A pulverulent dishwashing agent as claimed in any one of claims 1-5 and 8, characterized in that it comprises 50-98% by weight of the builder system.

10. A dishwashing agent as claimed in any one of the preceding claims, characterized in that it comprises 0.2-5, preferably 0.5-2, % by weight of a nonionic surfactant.

11. A dishwashing agent as claimed in any one of the preceding claims, characterized in that it comprises at least one enzyme.

12. A dishwashing agent as claimed in claim 11, characterized in that it comprises an amylase and a protease.

13. A liquid dishwashing agent as claimed in claim 1 consisting essentially of
a) 20-60% by weight of a builder system consisting of sodium citrate and citric acid,
b) 0.5-2% by weight of a nonionic surfactant,
c) 0.5-2% by weight of one or more enzymes,
d) 0.5-2% by weight of a thickener,
e) 38-78% by weight of water.

14. The use of a liquid or pulverulent, phosphate-free dishwashing agent which comprises a builder system and in 1.0% aqueous solution has a pH of more than 6 to 8 and is free of NTA and EDTA, for mechanical dishwashing.

## Revendications

1. Produits liquides ou en poudre de lavage de la vaisselle en machine qui sont dépourvus de phosphate, de NTA et d'EDTA et contiennent un système adjuvant, caractérisés en ce qu'ils présentent, en solution aqueuse à 1,0%, un pH de 5 à 8.

2. Produit de lavage de la vaisselle selon la revendication 1, caractérisé en ce que le système adjuvant se compose
a) du sel d'un acide hydroxycarboxylique ou
b) du mélange d'un acide hydroxycarboxylique et du sel d'un acide hydroxycarboxylique ou
c) du mélange d'un acide hydrocarboxylique et du sel d'un acide hydroxycarboxylique et d'un polymère.

3. Produit de lavage de la vaisselle selon la revendication 2, caractérisé en ce qu'il présente un pH de plus de 6 à 8, de préférence de 6,1 à 7,5 et contient un système adjuvant se composant du sel d'un acide hydroxycarboxylique ou du mélange d'un acide hydrocarboxylique et d'un sel de celui-ci.

4. Produit de lavage de la vaisselle selon l'une quelconque des revendications 1 à 3, caractérisé en ce qu'il contient, en tant que système adjuvant, du citrate de sodium ou un mélange d'acide citrique et de citrate de sodium.

5. Produit de lavage de 1a, vaisselle selon la revendication 4, caractérisé en ce qu'il contient 20 à 98% en poids de citrate de sodium ou du mélange d'acide citrique et de citrate de sodium.

6. Produit liquide de lavage de la vaisselle selon l'une quelconque des revendications 1 à 5, caractérisé en ce qu'il contient 20 à 60% en poids du système adjuvant.

7. Produit liquide de lavage de la vaisselle selon l'une quelconque des revendications 1 à 6, caractérisé en ce qu'il contient 0,2 à 5, de préférence 0,5 à 2% en poids d'un épaississant.

8. Produit en poudre de lavage de la vaisselle selon l'une quelconque des revendications 1 à 5, caractérisé en ce qu'il contient 1 à 20% en poids d'un agent de blanchiment ou d'un oxydant.

9. Produit en poudre de lavage de la vaisselle selon l'une quelconque des revendications 1 à 5 et 8, caractérisé en ce qu'il contient 50 à 98% en poids du système adjuvant.

10. Produit de lavage de la vaisselle selon l'une quelconque des revendications 1 à 9, caractérisé en ce qu'il contient 0,2 à 5, de préférence 0,5 à 2% en poids d'un tensio-actif non ionique.

11. Produit de lavage de la vaisselle selon l'une quelconque des revendications 1 à 10, caractérisé en ce qu'il contient au moins une enzyme.

12. Produit de lavage de la vaisselle selon la revendication 11, caractérisé en ce qu'il contient une amylase et une protéase.

13. Produit liquide de lavage de la vaisselle selon la revendication 1, se composant essentiellement de
a) 20 à 60% en poids d'un système adjuvant se composant de citrate de sodium et d'acide citrique,
b) 0,5 à 2% en poids d'un tensio-actif non ionique,
c) 0,5 à 2% en poids d'une ou de plusieurs enzymes,
d) 0,5 à 2% en poids d'un épaississant,
e) 38 à 78% en poids d'eau.

14. Utilisation d'un produit liquide ou en poudre de lavage, dépourvu de phosphate et contenant un système adjuvant, qui présente, en solution aqueuse à 1,0%, un pH de plus de 6 à 8 et est dépourvu de NTA et d'EDTA, pour le lavage de vaisselle à la machine.
